# EUROPÄISCHE PATENTSCHRIFT

(11) **EP 2 464 261 B1**
(45) Veröffentlichungstag und Bekanntmachung des Hinweises auf die Patenterteilung: **26.10.2016**
(21) Anmeldenummer: 09736098.6
(22) Anmeldetag: 14.08.2009
(51) Int. Cl.: A47F 1/12

(54) **WARENVORSCHUBVORRICHTUNG**
PRODUCT PUSHER UNIT
POUSSOIR POUR PRODUITS

(43) Veröffentlichungstag der Anmeldung: 20.06.2012
(73) Patentinhaber: POS Tuning Udo Voßhenrich GmbH & Co. KG, 32107 Bad Salzuflen (DE)
(72) Erfinder: VOSSHENRICH, Udo, 32108 Bad Salzuflen (DE)
(74) Vertreter: Holland, Ralf
(86) Internationale Anmeldenummer: PCT/DE2009/001145
(87) Internationale Veröffentlichungsnummer: WO 2011/018059

(56) Entgegenhaltungen:
- DE-U1- 20 005 638
- US-A- 5 562 217

## Beschreibung

Die Erfindung betrifft eine Warenvorschubvorrichtung gemäß des Oberbegriffs des Hauptanspruches.

Es ist eine Warenpräsentationsvorrichtung für Kartons bzw. Warentrays eines Shelf Ready-Packaging-Systems (SRP-System) mit einem Warenschieber für auf einem Regalboden hintereinander gestapelte Warenverpackungen mit einem Schiebergehäuse mit einer darin aufgerollt und daraus ausziehbar gelagerten Rollfeder und mit einer Schubplatte sowie mit einem Frontanker zur Fixierung in einem Frontbereich eines Regalbodens bekannt, EP 1 462 035 A2, auf deren Schubplatte eine Labelhalterung aufsteckbar ist, die das Einschieben eines Warenlabels ermöglicht und die die Wirkfläche der Schubplatte vergrößert.

Nachteilig an dieser Konstruktion ist, dass selbst ohne die aufgesteckte Labelhalterung die Schubplatte noch so hoch ist, dass insbesondere bei sehr engen Regalbodenabständen ein zweiter oder dritter Karton bzw. Warentray eins SRP-Systems nicht problemlos über die Warenvorschubvorrichtung hinweg gehoben werden kann, um auch die hinteren Regalbereiche aufzufüllen. Auch eine zweiteilige Ausführung des Warenschiebers mit einer separaten Schubplatte ist wenig praxisgerecht, da lose Teile leicht verloren gehen können, wodurch sofort die gesamte Warenvorschubvorrichtung unbrauchbar würde.

Solches wird bei einer Warenvorschubvorrichtung gemäß US 5,562,217 A durch die Maßnahmen vermieden, dass die Schubplatte horizontal geteilt ist und ein oberer Teil der Schubplatte mittels eines vergleichsweise aufwändigen Gelenks zur Front hin in eine im Wesentlichen horizontale Lage verschwenkt werden kann.

Die Aufgabe der Erfindung besteht darin, die Funktionalität und Effektivität einer Warenvorschubvorrichtung weiter zu verbessern, wobei eine manuelle Regalbestückung, insbesondere von tiefen Handelsregalen mit engen Regalbodenabständen mit mehreren hintereinander bevorrateten Kartons oder Warentrays eines SRP-Systems, kostengünstig erleichtert ist.

Die Lösung dieser Aufgabe erfolgt in Verbindung mit den Oberbegriffsmerkmalen des ersten Patentanspruchs erfindungsgemäß dadurch, dass ein die Warenvorschubvorrichtung frontseitig eines Regalbodens oder dergleichen festlegender Frontanker über ein Anschlussstück stirnseitig mit dem Führungsprofil verbunden ist, wobei das Anschlussstück gegenüber der Bauhöhe des Führungsprofils abgesenkt ist und dass ein in die Warenvorschubvorrichtung eingestellter Karton mit einem vorderen Kartonstreifen im Bodenbereich dort zwischen dem Frontanker und dem Führungsprofil eingerastet gehalten ist.

Vorteilhafte Ausführungsformen des Gegenstandes der Erfindung ergeben sich mit und in Kombination aus den nachfolgenden Unteransprüchen.

Es ist vorgesehen, dass die Schubplatte, vergleichbar US 5,562,217 A, höhenverstellbar an dem Schiebergehäuse des Warenschiebers festgelegt ist, wodurch die Schubplatte aus einer aufgerichteten oder angehobenen hohen Funktionsstellung in eine abgeflachte tiefe Serviceposition bewegbar ist.

Eine solche Ausführung ermöglicht es, die Höhe der Warenvorschubvorrichtung kurzeitig etwa bis auf die Höhe des Schiebegehäuses zu verringern, so dass darüber hinweg nach hinten auf einen Regalboden einzustellende Vorratskartons bzw. Trays sehr viel einfacher in ein Regal eingeräumt werden können. Ein weiterer Vorteil besteht darin, dass es die Ausgestaltung der Warenvorschubvorrichtung ermöglicht, die darüber angeordneten Regalböden wesentlich enger anzuordnen, so dass sich die Kapazität eines Regals deutlich steigern lässt. Durch die bewegliche Festlegung der Schubplatte an dem Schiebergehäuse wird des Weiteren gewährleistet, dass sie nicht versehentlich verloren gehen kann, wodurch die Funktion der Warenvorschubvorrichtung auf Dauer sichergestellt wird.

Entsprechend kann die Schubplatte mindestens um eine Achse verschwenkbar und/oder teleskopierbar an dem Schiebergehäuse angeordnet sein, so dass sie nach links oder rechts, nach vorn oder nach hinten verschwenkt oder verdreht werden oder aber teleskopierbar nach unten gedrückt werden kann, wodurch die Schubplatte etwa in die Höhe der oberen Abschlussfläche des Schiebergehäuses gebracht werden kann.

Vorteilhaft ist eine Ausführungsform gem. US 5,562,217 A, bei der die Achse horizontal und rechtwinklig zur Bewegungsrichtung des Warenschiebers, insbesondere in Höhe der Oberkante des Schiebergehäuses angeordnet ist, so dass sich der obere Teil der entlang der Achse zweigeteilten Schubplatte nach vorn oder hinten verschwenken lässt. Denkbar wäre auch eine Anordnung der Achse im unteren Bereich des Schiebergehäuses, so dass die Schubplatte großflächig nach vorn geklappt werden könnte, ebenso wie auch eine Anordnung der Achse horizontal und längs in Bewegungsrichtung des Warenschiebers möglich wäre, wodurch sich ein seitliches Auslenken der Schubplatte nach links oder rechts ermöglichen lassen würde, wozu jedoch bei sehr schmalen Waren und damit engen Kartons der dazu erforderlich seitliche Freiraum möglicherweise nicht vorhanden wäre.

Gemäß einer besonders vorteilhafte Ausführungsform der Erfindung ist die Achse als Filmscharnier ausgebildet, so dass sich der Fertigungsaufwand des aus Kunststoff gefertigten Warenschiebergehäuses in engen Grenzen hält und die Funktion des Abflachens der Schubplatte über die Lebensdauer der Warenvorschubvorrichtung gesichert ist, ohne dass ein Gelenk der Achse irgend einer Art Pflege oder Wartung bedarf. Die Anordnung der Achse im Bereich der Oberkante des Schiebergehäuses hat einen weiteren wesentlichen Vorteil, da so die Rückseite der Schubplatte dazu verwandt werden kann, sie durch die Ausgestaltung mit mindestens einer oder mehreren bogenförmigen Gleitkufen so zu gestalten, dass über den abgeflachten Warenschieber hinweg nach hinten in ein Regal einzustellende Vorratskartons bzw. Warentrays über diese bogenförmigen Gleitkufen rutschen können. Gleichzeitig wird ein Anecken oder Verhaken einer unteren Kante eines einzustellenden Vorratskartons an einer Kante des Warenschiebers sicher verhindert.

Bevorzugterweise sind die Gleitkufen so ausgebildet, dass sie sich in aufrechtem Zustand des oberen Teiles der Schubplatte über die Schwenkachse hinweg seitlich neben dem Schiebergehäuse nach unten bis hinter den feststehenden Teil der Schubplatte erstrecken und sich dort abstützen und im abgeflachten Zustand der Schubplatte bis in den Endbereich des Schiebergehäuses darüber angehoben sind.

Dies steigert zum einen die Stabilität der Schubplatte und zu anderen die Qualität der Gleitfunktion und schützt das Schiebergehäuse vor mechanischer Belastung.

Vorteilhaft ist des Weiteren eine Ausgestaltung des Frontankers mit einer Auflagerfläche oder auch einer Raste für den oberen Rand einer in gekipptem Zustand befindlichen Schubplatte, so dass das Gewicht eines Vorratskartons, welcher beim Auffüllen eines Regals möglicherweise kurzzeitig auf den Warenschieber abgestellt wird, nicht nur von dem Filmscharnier aufgenommen werden muss, sondern über den Frontanker in den Regalboden abgeleitet wird. Die nach vorn gekippte Schubplatte kann von der Rollfeder auch nach vorn in eine Raste im Frontanker angezogen gehalten werden, so dass ein ungewolltes Aufrichten der Schubplatte beim Auffüllen eines Regals sicher verhindert werden kann.

Eine weitere vorteilhafte Weiterbildung der erfinderischen Warenvorschubvorrichtung weist einen Frontanker mit einem Anschlussstück für ein Führungsprofil des Warenschiebers auf, welches gegenüber der Bauhöhe des Führungsprofils abgesenkt ist, so dass ein in die Warenvorschubvorrichtung eingestellter Karton mit einem vorderen, quer verlaufenden Kartonstreifen im Bodenbereich dort zwischen dem Frontanker und dem Führungsprofil eingerastet gehalten ist.

Vorteilhaft ist des Weiteren eine Ausführungsform der Warenvorschubvorrichtung, bei der das Führungsprofil eine größere Bauhöhe aufweist als das Dickenmaß des Kartonbodens beträgt, so dass die Ware nach dem Einstellen des mit einem Boden und Rückenschlitz versehenen Kartons des SRP-Systems nicht mehr auf dem Kartonboden, sondern auf dem Führungsprofil aufsteht, welches zusätzlich auf seiner Aufstandsfläche mit einer Gleitbeschichtung versehen sein kann, was die Funktionssicherheit der Warenvorschubvorrichtung weiter wesentlich steigert und die erforderliche Vorschubkraft minimiert. Hierdurch wird sichergestellt, dass beim Herausnehmen einer vorderen Packung nicht auf Grund einer hohen Anpresskraft des Warenvorschubes ungewollt eine weitere Packung aus dem Tray oder von vor einem Tray stehenden Packungen mit herausgezogen wird. Die Vorschubkraft kann so gering gewählt werden, dass die auftretenden Reibungskräfte zwischen den Warenverpackungen geringer sind als die Schwerkraft der Produkte. Des Weiteren vereinfacht eine verminderte Vorschubkraft das Auffüllen eines Regales.

Nachfolgend ist ein Ausführungsbeispiel der Erfindung anhand von Zeichnungen näher beschrieben. Es zeigen:
- Fig. 1: eine räumliche Ansicht einer Warenvorschubvorrichtung mit aufrecht stehender Schubplatte,
- Fig. 2: die Warenvorschubvorrichtung gem. Fig. 1 mit abgeflachter Schubplatte,
- Fig. 3: eine Seitenansicht des Gegenstandes der Fig. 2,
- Fig. 4: eine Teilansicht eines Regals,
- Fig. 5: eine räumliche Ansicht von schräg unten eines auf einen Warenvorschubvorrichtung aufgesetzten Warentrays und
- Fig. 6: ein räumliche Ansicht von schräg oben auf eine auf einen Regalboden aufgesetzte Vorrichtung gemäß Fig. 5.

Die Warenvorschubvorrichtung 1 besteht aus einem Warenschieber 3, der wiederum aus einer horizontal geteilten Schubplatte 4 besteht, deren oberer Teil um eine Achse 7 verschwenkbar am Schiebergehäuse 5 angelenkt ist, wobei diese Achse 7 als Filmscharnier 8 ausgebildet ist. Ausführungsformen mit üblichen Gelenkkonstruktionen sind ebenfalls möglich, aber zeichnerisch nicht dargestellt. Der Warenvorschubvorrichtung 1 ist des Weiteren ein Frontanker 2 zugehörig, der über ein Anschlussstück 11 stirnseitig mit einem Führungsprofil 12 verbunden ist, in welchem das Schiebergehäuse 5 geführt ist. In dem Schiebergehäuse 5 ist eine Rollfeder 6 aufgerollt gelagert, deren vorderes Ende am Frontanker 2 festgelegt ist. Der Frontanker 2 weist eine Klippbefestigung 15 für Adaptionssysteme wie etwa für eine Klemmschien 22 auf.

Das Anschlussstück 11 weist eine geringere Höhe auf als das Führungsprofil 12, so dass im Bodenbereich 14 eines in die Warenvorschubvorrichtung 1 einzustellenden Kartons/Warentrays 18 eines Shelf-Ready-Packaging-Systems dessen vorderer Bodenbereich dort formschlüssig eingreifen kann. Das Führungsprofil 12 selber weist des Weiteren eine größere Höhe auf als das Dickenmaß eines Kartons 18 beträgt, so dass beim Aufsetzen eines mit einer Boden- und Rückenausnehmung 23 versehenen Kartons 18 die darin gelagerten Waren 20 auf dem Führungsprofil 12 aufstehen, wobei die Aufstandsfläche 13 mit einer Gleitbeschichtung versehen ist.

Die Schubplatte 4 lässt sich, wie aus einer in den Figuren 1, 4 oben, 5 und 6 dargestellten aufrechten Position in eine, wie in den Figuren 2, 3 und 4 unten dargestellten abgeflachten Position verschwenken, wobei der obere Rand der Schubplatte 4 auf einer Auflagerfläche 10 des Frontankers 2 aufliegt. Auf der nach hinten gerichteten Rückseite der Schubplatte 4 bzw. im abgeflachten Zustand der Warenvorschubvorrichtung 1 nach oben gerichteten Rückseite der Schubplatte 4 sind beidseitig bogenförmige Gleitkufen 9 angeordnet, die das über den Warenschieber 3 hinweg Auffüllen eines Regalbodens 21 mit einem oder mehreren Vorratskartons 17 erleichtern bzw. ein ungewolltes Verkanten oder Verhaken einer vorderen Kartonkante mit dem Warenschieber 3 verhindern. Die Gleitkufen 9 sind von der Rückseite des oberen Teils der Schubplatte 4 so verlängert, dass sie in deren aufrechten Position beidseitig des Schiebergehäuses 5 an der Rückseite des festen Teils der Schubplatte 4 anliegen und sich dort abstützen und im abgeflachten Zustand der Schubplatte 4 eine Führung eines Kartons 18 bis etwa über das Schiebergehäuse 5 hinweg gewährleisten, wie dies in der Fig.4 unten skizziert dargestellt ist.

## Patentansprüche

1. Warenvorschubvorrichtung in Kombination mit einem vorderen Karton von mehreren auf einem Regalboden eines mehretagigen Präsentations- und Lagerregals hintereinander angeordneten Kartons oder Warentrays eines Shelf-Ready-Packaging-Sytems mit darin bevorrateten Waren oder Warenverpackungen, wobei die Warenvorschubvorrichtung einen Warenschieber (3) und ein Führungsprofil (12) aufweist, wobei der Warenschieber (3) eine Schubplatte für die Waren an einem Schiebergehäuse aufweist, wobei die Schubplatte (4) höhenverstellbar an dem Schiebergehäuse (5) festgelegt ist und die aus einer aufgerichteten Funktionsstellung in eine abgeflachte Position bewegbar ist und wobei das Schiebergehäuse im Führungsprofil (12) geführt ist, **dadurch gekennzeichnet, dass** ein Frontanker (2) über ein Anschlussstück (11) stirnseitig mit dem Führungsprofil (12) verbunden ist, wobei das Anschlussstück (11) gegenüber der Bauhöhe des Führungsprofils abgesenkt ist, und dass der in die Warenvorschubvorrichtung (1) eingestellte Karton (18) mit einem vorderen Kartonstreifen (19) im Bodenbereich (14) dort zwischen dem Frontanker (2) und dem Führungsprofil (12) eingerastet gehalten ist.

2. Anordnung nach Anspruch 1, **dadurch gekennzeichnet, dass** das Führungsprofil (12) für den Warenschieber (3) eine größere Bauhöhe aufweist als das Dickenmaß eines Kartonbodens und dass eine Ware (20) in einem in die Warenvorschubvorrichtung (1) eingestellten Zustand eines mit einer entsprechenden Boden- und Rückenausnehmung (23) versehenen Kartons (18) eines Shell-Ready-Packaging-Systems auf dem Führungsprofil (12) aufsteht.

3. Anordnung nach Anspruch 2, **dadurch gekennzeichnet, dass** eine Aufstandfläche (13) der Waren (20) auf dem Führungsprofil (12) mit einer Gleitbeschichtung versehen ist.

4. Anordnung nach einem oder mehreren der vorangehenden Ansprüche, **dadurch gekennzeichnet, dass** ein oberer Teil der Schubplatte (4) um eine durch ein Filmscharnier ausgebildete Achse (7) verschwenkbar und/oder teleskopierbar am Schiebergehäuse (5) angeordnet ist.

5. Anordnung nach Anspruch 4, **dadurch gekennzeichnet, dass** die Rückseite des oberen Teils der nach vorn kippbaren Schubplatte (4) mit mindestens einer bogenförmigen Gleitkufe (9) für einen über den Warenschieber (3) hinweg nach hinten in ein Regal (16) einzustellenden Vorratskarton (17) eines Shelf-Ready-Packaging-Systems ausgestattet ist.

6. Anordnung nach Anspruch 5, **dadurch gekennzeichnet, dass** die Gleitkufe (9) sich in aufrechtem Zustand des oberen Teils der Schubplatte(4) über die Achse (7) hinweg neben dem Schiebergehäuse (5) nach unten bis hinter den festen Teil der Schubplatte (4) erstreckt und sich dort abstützt und im abgeflachten Zustand bis in den Endbereich des Schiebergehäuses (5) darüber angehoben ist.

7. Anordnung nach einem oder mehreren der Ansprüche 4 bis 5, **dadurch gekennzeichnet, dass** an dem Frontanker (2) eine Auflagerfläche (10) oder eine Raste für den im gekippten Zustand befindlichen oberen Teil der Schubplatte (4) vorgesehen ist.

## Claims

1. A product feed device in combination with a front carton of multiple cartons or product trays of a shelf-ready packaging system, which are arranged behind one another on a shelf of a multi-level display and storage rack and in which products or product packages are stored, wherein the product feed device features a product pusher (3) and a guide profile (12), wherein the product pusher (3) features a pushing plate for the products on a pusher housing, wherein the pushing plate (4) is fixed on the pusher housing (5) in a height-adjustable fashion and can be moved from an erect functional position into a flattened position, and wherein the pusher housing is guided in the guide profile (12), **characterized in that** a front anchor (2) is on its face connected to the guide profile (12) by means of a connection piece (11), wherein the connection piece (11) is lowered with respect to the structural height of the guide profile, and **in that** the carton (18) placed into the product feed device (1) is held with a front carton strip (19) in the bottom region (14) such that it is locked between the front anchor (2) and the guide profile (12) at this location.

2. The arrangement according to claim 1, **characterized in that** the guide profile (12) for the product pusher (3) has a structural height that is greater than the thickness of a carton bottom, and **in that** a product (20) is supported on the guide profile (12) when a carton (18) of a shelf-ready packaging system, which is provided with a corresponding bottom and rear recess (23), is placed into the product feed device (1).

3. The arrangement according to claim 2, **characterized in that** a supporting surface (13) of the products (20) on the guide profile (12) is provided with an antifriction coating.

4. The arrangement according to one or more of the preceding claims, **characterized in that** an upper part of the pushing plate (4) is pivotable about an axis (7) formed by a film hinge and/or arranged on the pusher housing (5) in a telescoping fashion.

5. The arrangement according to claim 4, **characterized in that** the rear side of the upper part of the forwardly tiltable pushing plate (4) is equipped with at least one arc-shaped skid (9) for a supply carton (17) of a shelf-ready packaging system to be rearwardly placed into a shelf (16) beyond the product pusher (3).

6. The arrangement according to claim 5, **characterized in that** the skid (9) extends in the erect state of the upper part of the pushing plate (4) downward beyond the axis (7) and adjacent to the pusher housing (5) as far as behind the fixed part of the pushing plate (4) and supports itself at this location and is in the flattened state raised relative thereto as far as into the end region of the pusher housing (5).

7. The arrangement according to one or more of claims 4-5, **characterized in that** the front anchor (2) is provided with a supporting surface (10) or a catch for the upper part of the pushing plate (4) in its tilted state.

## Revendications

1. Dispositif d'avancement de produits, en association avec un carton antérieur parmi plusieurs cartons ou systèmes de produits placés les uns derrière les autres sur un fond d'étagère d'une étagère de présentation ou de stockage à plusieurs étages d'un système de Shelf-Ready-Packaging (système d'emballage prêt pour l'étagère), avec des produits ou emballages de produits en réserve dans ce dernier, le dispositif d'avance de produits comportant un pousseur de produits (3) et un profilé de guidage (12), le pousseur de produits (3) comportant un plateau pousseur pour les produits sur un boîtier du pousseur, le plateau pousseur (4) étant immobilisé sur le boîtier de pousseur (5) en étant réglable en hauteur et étant mobile d'une position fonctionnelle debout dans une position aplatie et le boîtier de pousseur étant guidé dans le profilé de guidage (12), **caractérisé en ce qu'**une ancre frontale (2) est reliée par l'intermédiaire d'une pièce de raccordement (11), sur la face frontale avec le profilé de guidage (12), la pièce de raccordement (11) étant abaissée par rapport à l'encombrement en hauteur du profilé de guidage et **en ce que** par un ruban de carton (19) antérieur, dans la région du fond (14), le carton (18) posé dans le dispositif d'avancement (1) de produits y est maintenu par enclenchement entre l'ancre frontale (2) et le profilé de guidage (12).

2. Agencement selon la revendication 1, **caractérisé en ce que** le profilé de guidage (12) pour le pousseur de produits (3) présente une hauteur d'encombrement supérieure au calibre d'épaisseur d'un fond de carton et **en ce que** dans la position posée dans le dispositif d'avancement (1) d'un carton (18) muni d'un évidement (23) correspondant dans le fond et dans l'arrière d'un système de Shelf-Ready-Packaging, un produit (20) est debout sur le profilé de guidage (12).

3. Agencement selon la revendication 2, **caractérisé en ce qu'**une surface de dépose (13) des produits (20) sur le profilé de guidage (12) est munie d'une revêtement glissant.

4. Agencement selon l'une quelconque ou plusieurs des revendications précédentes, **caractérisé en ce qu'**une partie supérieure du plateau pousseur (4) est susceptible de pivoter autour d'un axe (7) formé par une charnière en film et/ou placée en étant télescopable sur le boîtier de pousseur (5).

5. Agencement selon la revendication 4, **caractérisé en ce que** la face arrière de la partie supérieure du plateau pousseur (4) susceptible de basculer vers l'avant est équipée d'au moins un patin de glissement (9) de forme cintrée pour un carton de réserve (17) d'un système de Shelf-Ready-Packaging qui doit être déposé vers l'arrière dans une étagère (16), par-delà le pousseur de produits (3).

6. Agencement selon la revendication 5, **caractérisé en ce que** dans la position debout de la partie supérieure du plateau de poussée (4), le patin de glissement (9) s'étend par-delà l'axe (7), à côté du boîtier de pousseur (5), vers le bas jusque derrière la partie fixe du plateau pousseur (4) et s'y appuie et dans la position aplatie, est relevé par-dessus, jusque dans la région d'extrémité du boîtier de pousseur (5).

7. Agencement selon l'une quelconque ou plusieurs des revendications 4 à 5, **caractérisé en ce que** sur l'ancre frontale (2), il est prévu une surface portante (10) ou un cliquet pour la partie supérieure du plateau de poussée (4) qui se trouve en position basculée.
